# EUROPÄISCHE PATENTSCHRIFT

(11) **EP 2 356 055 B1**
(45) Veröffentlichungstag und Bekanntmachung des Hinweises auf die Patenterteilung: **06.03.2013**
(21) Anmeldenummer: 09783579.7
(22) Anmeldetag: 30.09.2009
(51) Int. Cl.: B66B 7/06

(54) **ZUGMITTEL, ZUGMITTELTRIEB MIT DIESEM ZUGMITTEL UND AUFZUGSANLAGE**
TRACTION MECHANISM, TRACTIVE DRIVE COMPRISING SAID TRACTION MECHANISM, AND LIFT INSTALLATION
MOYEN DE TRACTION, TRANSMISSION PAR LIEN SOUPLE POURVUE DUDIT MOYEN DE TRACTION ET ASCENSEUR ASSOCIÉ

(30) Priorität: 10.11.2008 DE 102008037536
(43) Veröffentlichungstag der Anmeldung: 17.08.2011
(73) Patentinhaber: ContiTech Antriebssysteme GmbH, 30165 Hannover (DE)
(72) Erfinder: GÖSER, Hubert, 29451 Dannenberg (DE)
(74) Vertreter: Finger, Karsten
(86) Internationale Anmeldenummer: PCT/EP2009/062658
(87) Internationale Veröffentlichungsnummer: WO 2010/052075

(56) Entgegenhaltungen:
- EP-A1- 1 314 813
- EP-A1- 1 746 061
- EP-A1- 1 942 224
- EP-A2- 1 396 458
- US-A1- 2006 180 402
- US-A1- 2008 081 721

## Beschreibung

Die Erfindung betrifft ein Zugmittel, insbesondere für eine Aufzugsanlage, einen Zugmitteltrieb mit diesem Zugmittel und wenigstens einer Traktionsscheibe sowie eine Aufzugsanlage, aufweisend diesen Zugmitteltrieb.

Zugmittel und Zugmitteltriebe für Aufzugsanlagen sind dem Fachmann bekannt. Es werden häufig Seile oder Riemen eingesetzt, wobei als Riemen Flachriemen, Keilrippenriemen oder Zahnriemen Verwendung finden.

Bei Seilen als Zugmittel ist jedem einzelnen Seil eindeutig eine eigene Seilrille auf der das Zugmittel antreibenden Traktionsscheibe oder sonstigen Scheibe zugeordnet. Dabei taucht jedes Seil zumindest zum Teil seines Durchmessers in die dazugehörige Seilrille ein. Jedes einzelne Seil ist ein eigenständiges Zugelement und kann auch einzeln betrieben werden. Für höhere Leistungen können entweder mehrere Seile parallel eingesetzt oder der Seildurchmesser kann erhöht werden. Das Einzelseil ist nicht nur Zugmittel zur Übertragung der Zugkräfte, sondern ist auch direkt an der Übertragung der Traktionskräfte beteiligt. Seile als Zugmittel haben den Vorteil, dass die Kraft direkt von der Traktionsscheibe auf die Seile übertragbar ist.

Bei Riemen als Zugmittel sind immer mehrere nebeneinander liegende Seile als Zugträger in einen gemeinsamen elastomeren Riemenkörper eingebettet. Die Zugträger sind dabei vollständig mit dem Elastomermaterial des Riemenkörpers umhüllt, umschlossen und in dieses eingebettet. Die Ebene der Zugträger liegt weit oberhalb der Kontaktfläche, welche der Riemen mit der entsprechenden Riemenscheibe bildet, wobei beim Zahnriemen die Riemenverzahnung, bei Keilrippen die Kellebene und bei Flachriemen direkt die flache Riemenoberfläche als Kontaktfläche betrachtet werden kann. Zwischen Zugträger und korrespondierender Riemenscheibe ist eine im Vergleich zum Durchmesser des Zugträgers dicke Gummischicht angeordnet. Hier sind die Zugträger ausschließlich zur Übertragung der Zugkräfte zuständig, während das Elastomermaterial die Traktionskräfte überträgt. Somit ist der Riemen als Zugmittel, insbesondere der Elastomerbereich zwischen Zugträgern und Kontaktfläche, während des Betriebes hohen Scher- und Schubspannungen ausgesetzt, wodurch die Gefahr der Ermüdung des Elastomermateriales besteht.

Die EP 1 396 458 A2 offenbart beispielsweise eine Aufzugseinrichtung, bei der als Zugmittel ein mit Festigkeitsträgern verstärkter Flachriemen aus elastomerem Material verwendet wird. Die EP 1 555 234 B1 offenbart eine Aufzugsanlage mit einem Keilrippenriemen.

Riemen bieten gegenüber einzelnen Seilen den Vorteil, dass einerseits die Handhabung einfacher ist, da bei Aufbau oder Wartung des Riementriebes nicht jedes einzelne Seil auf jede korrespondierende Nut der Traktionsscheibe aufgelegt werden muss, sondern nur der Elastomerkörper, in den die Zugträger eingebettet sind. Zudem sind kleine Traktionsscheibendurchmesser einsetzbar, da die eingebetteten Zugträger meist relativ kleine Durchmesser aufweisen. Zudem sind Riemen als Zugmittel nahezu wartungsfrei, da keine Schmierung erforderlich ist. Jedoch ist die übertragbare Kraft neben der Reibung zwischen Traktionsscheibe und Elastomer u.a. auch von der Scherfestigkeit des Elastomermaterials abhängig. Durch die Scherung des Elastomermaterials ist ein derartiger Riemen ermüdungsgefährdet.

Aus Sicherheitsgründen müssen bei Aufzugsanlagen immer mindestens zwei, in der Regel drei bis fünf Riemen parallel eingesetzt werden. Da die Riemen eine Vielzahl von dünnen Zugträgern (Einzelseilen) enthalten, wird der Riemen im Vergleich zu einem gleich starken Seil relativ breit. Werden jetzt mehrere Riemen parallel eingesetzt, sind relativ breite Traktionsscheiben und Umlenkscheiben erforderlich.

Die US 6 739 433 offenbart ein Zugmittel für eine Aufzugsanlage, welches als profilierter Flachriemen ausgeführt ist, so dass die zur Reibung zwischen Traktionsscheibe und Riemen zur Verfügung stehende Fläche vergrößert ist. Die übertragbare Kraft ist damit höher als bei einem nicht profilierten Flachriemen, jedoch ist auch hier die Zone der Kraftübertragung zwischen Traktionsscheibe und Zugmittel noch deutlich von den Zugträgern durch eine im Vergleich zu dem Durchmesser eines Zugträgers dicke Elastomerschicht des Elastomerkörpers beabstandet, so dass das Elastomermaterial des Flachriemens ebenfalls stark auf Scherung beansprucht ist.

Aus der noch nicht veröffentlichten DE 10 2007 021 434.2 der Anmelderin ist ein Zugmittel bekannt geworden, welches aus mehreren nebeneinander und beabstandet voneinander angeordneten Zugträgern in Form von Stahlseilen besteht, welche durch Elastomer ummantelt sind und durch eine gemeinsame Rückenschicht miteinander verbunden sind.

EP 1 746 061 A1 offenbart eine Tragmittelendverbindung zur Befestigung eines Tragmittels in einer Aufzugsanlage. Das Tragmittel ist in Form von einem Keilrippenriemen und hat eine Elastomer-Ummantelung.

Der Erfindung liegt die Aufgabe zugrunde, ein Zugmittel der eingangs geschilderten Art zu schaffen, welches einfach hand zuhaben ist und welches effizient hohe Zugkräfte ohne die Gefahr der vorzeitigen Materialermüdung übertragen kann. In Bezug auf den Zugmitteltrieb aus Zugmittel und Traktionsscheibe sollen hohe Zugkräfte ohne die Gefahr der vorzeitigen Materialermüdung übertragen werden können und es sollen gegenüber der bekannten Riementechnik eine weniger breit bauende Antriebseinheit benötigt werden müssen.

Diese Aufgabe wird in Bezug auf das Zugmittel dadurch gelöst, dass das Zugmittel Zugträger aufweist, welche durch Elastomermaterial zu ummantelten Zugträgern ummantelt sind, wobei die ummantelten Zugträger im Querschnitt des Zugmittels in einer Ebene nebeneinander derart beabstandet zueinander angeordnet sind, so dass zwischen zwei ummantelten Zugträgern ein Freiraum ausgebildet ist, wobei die ummantelten Zugträger durch eine Rückenschicht rückwärtig miteinander verbunden sind, wobei der Freiraum auf der der Rückenschicht abgewandten Seite beginnend bis wenigstens über den Mittelpunkt des Festigkeitsträgers hinaus reicht und wobei das Verhältnis des zweiten Durchmessers des ummantelten Festigkeitsträgers zum ersten Durchmesser des Festigkeitsträgers zwischen 1,05 und 2,25 beträgt.

Durch diese Anordnung sind für den Fachmann völlig überraschend die Vorteile der Riementechnik mit denen der Seiltechnik synergetisch verbunden. Das erfindungsgemäße Zugmittel, welches auch als "Verbundseil" bezeichnet werden kann, ist einfach zu handhaben und ist annähernd wartungsfrei.

Das erfindungsgemäße Zugmittel besteht aus mehreren Zugträgern, welche mit mehreren Einzelseilen der Seiltechnik vergleichbar sind. Die Zugträger sind mit einer zum Durchmesser des Zugträgers sehr dünnen Elastomerschicht ummantelt und mit einer Rückenschicht miteinander verbunden. Die Zugträger sind auf ihrer auf die Traktionsscheibe auflegbaren Breitseite nur durch eine sehr dünne Elastomerschicht von der Traktionsfläche beabstandet. Dieses hat den Vorteil, dass das dünne Ummantelungsmaterial der Festigkeitsträger nur gering auf Scherung beansprucht wird und eine Materialermüdung kaum stattfindet, die Kräfte dennoch sehr gut übertragen werden können. Gemessen werden kann das Verhältnis des zweiten Durchmessers des ummantelten Festigkeitsträgers zum ersten Durchmesser des Festigkeitsträgers beispielsweise in der Ebene, welche durch die Mitten der Festigkeitsträger aufspannt wird.

Dadurch, dass zwischen den ummantelten Festigkeitsträgern ein Freiraum ist, ist eine Gewichtsersparnis und somit ein leichtes Handling erreicht. Zudem ermöglicht der Freiraum ein Eingreifen der Zugträger des Zugmittels in korrespondierende Rillen der Traktionsscheibe, mit der das Zugmittel zusammenwirken kann.

Die Aufgabe wird in Bezug auf den Zugmitteltrieb dadurch gelöst, dass dieser aus einem in dieser Anmeldung beschriebenen Zugmittel und wenigstens einer Traktionsscheibe besteht, durch welche das Zugmittel antreibbar ist, wobei je ein ummantelter Zugträger des Zugmittels in je eine korrespondierende Rille der Traktionsscheibe eingreift, wobei die elastomere Rückenschicht auf der Seite der Zugträger angeordnet ist, die der in die Rillen der Traktionsscheibe eingreifenden Seite abgewandt ist und wobei wenigstens ein blanker Zugträger wenigstens zu 5 % seines Durchmessers in die korrespondierende Rille der Traktionsscheibe eingreift.

Aufgrund der direkt in die Rillen der Traktionsscheibe eingreifenden Zugträger ist eine hohe Kraftübertragung gegeben. Die Zone der Kraftübertragung zwischen Traktionsscheibe und Zugmittel liegt direkt in der Eingriffszone. Durch ihre geringe Dicke ist die Scherfestigkeit der Ummantelung nur von sehr geringer Bedeutung. Es ist ein effizient arbeitender Zugmitteltrieb geschaffen, mit dem hohe Zugkräfte ohne die Gefahr der vorzeitigen Materialermüdung des Zugmittels übertragen werden können. Es ist nur ein erfindungsgemäßes Zugmittel erforderlich, nicht wie bei der Seiltechnik mehrere Seile oder bei der Riementechnik mehrere Riemen, so dass eine weniger breit bauende Antriebseinheit einsetzbar ist. Es lassen sich vergleichsweise dünne Zugträger in dem erfindungsgemäßen Zugmittel verwenden, so dass geringe Traktionsscheibendurchmesser und schmale Traktionsscheiben baulich möglich sind. Für jedes Zugmittel ist nur je ein Verbindungselement zur Anbindung an die beispielsweise zu hebenden Elemente notwendig.

Vorteilhaft ist es, wenn die Dicke der Ummantelung des Zugträgers im Bereich von 0,2 - 2 mm liegt. In einer bevorzugten Ausführungsform der Erfindung liegt die Dicke der Ummantelung des Zugträgers im Bereich von 0,5 - 1 mm. Bei diesen geringen Dicken der Ummantelung ist diese besonders gering auf Scherung beansprucht und die übertragbare Zugkraft dementsprechend hoch. Die Lebensdauer des Zugmittels und deren Handhabbarkeit sind verbessert.

Die Ummantelung der Zugträger und die Rückenschicht bestehen in einer Ausführungsform aus demselben Material.

In einer Weiterbildung der Erfindung ist vorgesehen, dass die Ummantelung aus einem ersten Elastomer besteht, welches sich von einem zweiten Elastomer der Rückenschicht unterscheidet. Durch die Verwendung verschiedener Elastomere lässt sich eine besonders große Vielfalt an Materialkombinationen einsetzen, so dass sich das Zugmittel auf eine große Anzahl von Einsatzfällen individuell einstellen lässt.

Vorteilhafterweise ist das Elastomer oder sind die Elastomere vorzugsweise ein Polyurethan oder Polyurethane. Polyurethan weist sowohl gute Reib- als auch gute Hafteigenschaften auf und ist relativ unempfindlich gegen Scherung.

In einer bevorzugten Weiterbildung der Erfindung weist die Ummantelung der Einzelseile eine der Traktionsscheibe zugewandte Außenkontur auf, deren Querschnitt eine Teilkreisform ist. Die Ummantelung der in allen Ausführungsformen im Querschnitt in etwa kreisrunden Festigkeitsträger ist mit gleichmäßiger Dicke um den Festigkeitsträger herum ausgeführt. Die Scherspannungen im Betrieb des Zugmitteltriebes sind bei dieser Ausführungsform am geringsten.

In anderen Weiterbildungen der Erfindung ist der Querschnitt der Außenkontur nicht teilkreisförmig, sondern beispielsweise trapezförmig, konisch, elliptisch, bogenförmig oder quadratisch ausgebildet. Die Ausgestaltung der Querschnitte der Ummantelung in verschiedene Geometrien hat den Vorteil, dass das Verbundseil damit einer Vielzahl von Traktionsscheibenprofilen anpassbar ist.

In einer Weiterbildung der Erfindung ist das Verhältnis aus Gesamtdurchmesser der ummantelten Zugträger (d2) zur Dicke (D) des Verbundmittels ≤ 1. Hierdurch ist die Material-Belastung, insbesondere bei Rückenumlenkung des Zugmittels über eine glatte Scheibe, unterhalb des Zugträgers verringert. Wäre d2 gleich D, dann wäre die Schichtstärke am Rücken des Zugmittels gleich der Schichtstärke auf der Traktionsseite und die MaterialBelastung bei Rückenumlenkung des Zugmittels über eine glatte Scheibe wäre sehr hoch.

In einer Weiterbildung der Erfindung weist die Rückenschicht eine Dicke c auf, wobei c < der halben Dicke (D) des Zugmittels ist. Die Dicke c kann jedoch variabel sein, wobei die Dicke c oberhalb des Mittelpunktes des Zugträgers dünner ist als zwischen den Zugträgern oberhalb des Freiraumes ist. C hat an seiner dünnsten Stelle mindestens die Schichtdicke der Ummantelung. Die maximale Schichtstärke von c sollte ½ D nicht überschreiten, da sonst die Biegeflexibilität stark nachlässt und größere Biegedurchmesser nötig werden.

In einer Weiterbildung der Erfindung sind die Einzelseile des Verbundseiles derart voneinander beabstandet, dass der Abstand der Mitten der Einzelseile kleiner oder gleich ist dem fünffachen Durchmesser d1 der unummantelten Zugträger und minimal d1 + 1,5 mm beträgt.

Diese geometrischen Verhältnisse, welche miteinander kombinierbar sind, dienen der optimalen Gestaltung des Zugmittels, so dass die Vorteile gegenüber Flachriemen bestehen bleiben und die Zugträger in die Rillen der Traktionsscheibe eingreifen und die Kräfte optimal übertragen können.

In einer weiteren Ausbildung der Erfindung weist die Rückenschicht auf ihrer der Traktionsscheibe abgewandten Seite eine profilierte Oberfläche auf. Diese Profilierung dient zur besseren Führung des Zugmittels, wenn dieses über den Rücken um Umlenkrollen geführt werden muss.

In einer weiteren Ausbildung der Erfindung weist jedes Zugmittel mindestens vier Zugträger auf. Die Sicherheit gegen Verdrehungen des Zugmittels ist verbessert, so dass ein sicherer Einlauf in die Eingriffszone der Traktionsscheibe gewährleistet ist.

In allen Ausführungsformen werden bevorzugt Stahlseile als Zugträger eingesetzt. In einer Weiterbildung der Erfindung sind die Seile eines Zugmittels im Wechsel zwischen S- und Z- Schlag angeordnet. Die Gefahr von lastabhängigen Verdrehungen ist hierdurch minimiert. Eine Gradzahligkeit der Anzahl der eingesetzten Seile in einem Zugmittel verbessert diesen Effekt. Stahl vereint eine hohe Zugfestigkeit und Biegewechselfestigkeit mit einer guten Haftfähigkeit an Elastomeren.

In einer Weiterbildung der Erfindung liegt der Durchmesser der Einzelseile zwischen 1,5mm und 8mm, bevorzugt zwischen 1,8 und 5,5mm, besonders bevorzugt zwischen 2 und 4mm. In diesem Durchmesserbereich ist ein besonders gutes Verhältnis aus minimalem Durchmesser der Traktionsscheibe und hoher Traglast gegeben.

In einer Weiterbildung der Erfindung weist die der Traktionsscheibe abgewandte Seite des Zugmittels eine Abdeckbeschichtung auf. In einer Weiterbildung der Erfindung ist die Abdeckbeschichtung aus einem flächigen Textil, beispielsweise einem Gewebe ausgebildet. Mit einer derartigen Beschichtung lässt sich sowohl die Reibung als auch die Verschleißfestigkeit des Zugmittels verbessern.

Das Verhältnis des zweiten Durchmessers des ummantelten Zugträgers zum ersten Durchmesser des Zugträgers beträgt vorzugsweise zwischen 1,2 und 1,6.

Wesentlich am erfindungsgemäßen Zugmitteltrieb ist weiterhin, dass zumindest der Scheitel des ummantelten Zugträgers auf der Oberfläche der korrespondierenden Rille der Traktionsscheibe aufliegt.

Weitere Merkmale, Vorteile und Einzelheiten der Erfindung werden nun anhand der Zeichnung, die ein schematisches Ausführungsbeispiel eines Zugmitteltriebes darstellt, näher erläutert:

In der einzigen Figur ist ein Querschnitt durch einen Zugmitteltrieb dargestellt, der insbesondere für die Verwendung in einer Aufzugsanlage geeignet ist. Der Zugmitteltrieb weist ein Zugmittel 1 und eine Traktionsscheibe 9 auf, durch welche das Zugmittel 1 antreibbar ist.

Das Zugmittel 1 weist sechs Zugträger 2 auf, welche durch Elastomermaterial 11 zu ummantelten Zugträgern 3 ummantelt sind. Die Zugträger 2 sind Seile aus Stahl. Die ummantelten Zugträger 3 sind - im Querschnitt des Zugmittels betrachtet- in einer Ebene nebeneinander derart beabstandet zueinander angeordnet sind, so dass zwischen zwei unmittelbar benachbarten ummantelten Zugträgern 3 ein Freiraum 6 ausgebildet ist. Die ummantelten Zugträger 3 sind durch eine Rückenschicht 4 rückwärtig miteinander verbunden. Der Freiraum 6 beginnt auf der der Rückenschicht 4 abgewandten Seite und reicht bis über eine Ebene 12, welche durch die Mittelpunkte 5 der Zugträger 2 gebildet wird, hinaus. Der Durchmesser (d2) des ummantelten Zugträgers 3 beträgt 3,5mm und der Durchmesser (d1) unummantelten, blanken Zugträgers 2 beträgt 2,5mm. Das Verhältnis des zweiten Durchmessers (d2) des ummantelten Zugträgers 3 zum ersten Durchmesser (d1) des Zugträgers 2 beträgt 1,4. Die Ummantelung des Zugträgers 2 mit Elastomermaterial ist mit 0,5mm vergleichsweise dünn: Dieses hat den Vorteil, dass das Ummantelungsmaterial nur gering auf Scherung beansprucht wird und das Elastomermaterial nicht wesentlich ermüdet. Zudem können die Kräfte der Traktionsscheibe sehr gut übertragen werden.

Die Ummantelung 3 der Zugträger 2 weist eine der Traktionsscheibe 9 zugewandte Außenkontur auf, deren Querschnitt einer Teilkreisform entspricht und einen Radius R1 von 1,75 mm aufweist. Die der Traktionsscheibe 9 zugewandte Breitseite des Zugmittels bestehend aus Teilkreisformen, wobei die die Teilkreisformen bildenden ummantelten Stahlseile in korrespondierende Rillen 10 in der Traktionsscheibe 9 eingreifen. Die Rillen 10 weisen eine Kontur auf, die einer Teilkreisform mit dem Radius R2 mit 1,85mm entspricht. Besonders wesentlich ist, dass die Zugträger 2 ohne und trotz ihrer Elastomerummantelung wenigstens zu 5% die Rillen 10 der Traktionsscheibe 9 eingreifen.

Die Ummantelung der Festigkeitsträger und die Rückenschicht 4 bestehen aus PU. Das Verhältnis aus Durchmesser (d2) des ummantelten Zugträgers (2) zur gesamten Dicke (D) des Zugmittels (1) beträgt D=0,95. Die Rückenschicht 4 weist eine Dicke c auf, wobei c an seiner dünnsten Stelle ≤ 1 mm ist. Die Zugträger 2 des Zugmittels 1 sind derart voneinander beabstandet, dass der Abstand t der Mitten 5 der Zugträger 2 4,5mm beträgt.

### Bezugszeichenliste

### (Teil der Beschreibung)

- 1: Zugmittel
- 2: Zugträger
- 3: ummantelter Zugträger
- 4: Rückenschicht
- 5: Mittelpunkt des Querschnitts des Zugträgers
- 6: Freiraum
- 7: Ummantelung des Zugträgers
- 8: Dicke der Ummantelung des Zugträgers
- 9: Traktionsscheibe
- 10: Rille der Traktionsscheibe
- 11: Elastomermaterial
- 12: Ebene

- d1: Durchmesser des Zugträgers
- d2: Durchmesser des ummantelten Zugträgers
- D: Dicke des Zugmittels
- c: Dicke der Rückenschicht
- t: Abstand der Mittelpunkte zweiter unmittelbar benachbarter Zugträger
- R1: Radius des ummantelten Zugträgers
- R2: Radius der Rille der Traktionsscheibe

## Patentansprüche

1. Zugmittel (1), insbesondere für eine Aufzugsanlage,
mit Zugträgern (2), welche durch Elastomermaterial zum ummantelten Zugträgern (3) ummantelt sind, wobei die ummantelten Zugträger (3) im Querschnitt des Zugmittels in einer Ebene nebeneinander derart beabstandet zueinander angeordnet sind, so dass zwischen zwei ummantelten Zugträgern (3) ein Freiraum (6) vorhanden ist, wobei die ummantelten Zugträger (3) durch eine Rückenschicht (4) rückwärtig miteinander verbunden sind, **dadurch gekennzeichnet, dass** der Freiraum (6) auf der der Rückenschicht (4) abgewandten Seite beginnend bis wenigstens über den Mittelpunkt (5) des Zugträgers reicht, wobei das Verhältnis des zweiten Durchmessers (d2) des ummantelten Zugträgers (3) zum ersten Durchmesser (d1) des Zugträgers (2) zwischen 1.05 und 2,25, vorzugsweise zwischen 1,2 und 1,6 beträgt und wobei die Ummantelung (3) der Zugträger (2) eine der Traktionsscheibe (10) zugewandte Außenkontur aufweist, deren Querschnitt einer Teilkreisform entspricht.

2. Zugmittel nach Anspruch 1, **dadurch gekennzeichnet, dass** die Dicke der Ummantelung (3) der Zugträger (2) im Bereich von 0,2 - 2 mm, vorzugsweise zwischen 0,5 - 1 mm liegt.

3. Zugmittel nach Anspruch 1 oder 2, **dadurch gekennzeichnet, dass** die Ummantelung (3) aus einem Elastomer ausgebildet ist, das sich von dem Elastomer der Rückenschicht (4) unterscheidet.

4. Zugmittel nach wenigstens einem der vorstehenden Ansprüche, **dadurch gekennzeichnet, dass** das Elastomer vorzugsweise ein Polyurethan ist.

5. Zugmittel nach wenigstens einem der vorstehenden Ansprüche, **dadurch gekennzeichnet, dass** das Verhältnis aus Durchmesser (d2) des ummantelten Zugträgers (2) zur gesamten Dicke (D) des Zugmittels (1) D ≤ 1 ist.

6. Zugmittel nach wenigstens einem der vorstehenden Ansprüche, **dadurch gekennzeichnet, dass** die Rückenschicht (4) eine Dicke (c) aufweist, wobei c an seiner dünnsten Stelle ≤ der halben Dicke D des Verbundselles (1) ist.

7. Zugmittel nach wenigstens einem der vorstehenden Ansprüche, **dadurch gekennzeichnet, dass** die Zugträger (2) des Zugmittels (1) derart voneinander beabstandet sind, dass der Abstand (t) der Mitten (5) der Zugträger (2) kleiner oder gleich ist dem fünffachen Durchmesser (d1) der Zugträger (2) und minimal d1 + 1,5 mm beträgt.

8. Zugmittel nach wenigstens einem der vorstehenden Ansprüche, **dadurch gekennzeichnet, dass** die Rückenschicht (4) eine profilierte Oberfläche aufweist.

9. Zugmittel nach wenigstens einem der vorstehenden Ansprüche, **dadurch gekennzeichnet, dass** jedes Zugmittel (1) wenigstens vier Zugträger (2) aufweist.

10. Zugmittel nach wenigstens einem der vorstehenden Ansprüche, **dadurch gekennzeichnet, dass** die Zugträger (2) Seile, vorzugsweise aus Stahl sind.

11. Zugmittel nach Anspruch 10, **dadurch gekennzeichnet, dass** die Seile (2) abwechselnd einen S- und Z- Schlag aufweisen.

12. Zugmittel nach wenigstens einem der vorstehenden Ansprüche, **dadurch gekennzeichnet, dass** die Anzahl der Zugträger (2) pro Zugmittel (1) gradzahlig ist.

13. Zugmittel nach wenigstens einem der vorstehenden Ansprüche, **dadurch gekennzeichnet, dass** der Durchmesser eines Zugträgers (2) zwischen 1,5mm und 8mm liegt.

14. Zugmittel nach wenigstens einem der vorstehenden Ansprüche, **dadurch gekennzeichnet, dass** die Oberfläche der Rückenschicht eine Abdeckbeschichtung aufweist.

15. Zugmittel nach Anspruch 14, **dadurch gekennzeichnet, dass** die Abdeckbeschichtung aus einem flächigen Textil, beispielsweise einem Gewebe ausgebildet ist.

16. Zugmitteltrieb, insbesondere für eine Aufzugsanlage, aus einem Zugmittel (1) gemäß einem oder mehrerer der vorangehenden Ansprüche und wenigstens einer Traktionsscheibe, durch welche das Zugmittel antreibbar ist, wobei je ein ummantelter Zugträger (3) in je eine korrespondierende Rille (10) der Traktionsscheibe (9) eingreift, wobei die elastomere Rückenschicht (4) auf der Seite der Zugträger (2) angeordnet ist, die der in die Rillen (10) der Traktionsscheibe (9) eingreifenden Seite abgewandt ist und wobei wenigstens ein Zugträger zu wenigstens 5 % seines Durchmessers (d1) in die korrespondierende Rille (10) der Traktionsscheibe (9) eingreift.

17. Aufzugsanlage, **dadurch gekennzeichnet, dass** diese einen Zugmitteltrieb gemäß Anspruch 16 aufweist.

## Claims

1. Pulling means (1), especially for a lift installation, having tension members (2) which are sheathed by elastomer material to form sheathed tension members (3), wherein, in the cross section of the pulling means, the sheathed tension members (3) are arranged next to each other in one plane at such a distance from each other that there is a space (6) between two sheathed tension members (3), wherein the sheathed tension members (3) are connected at the rear by a back layer (4), **characterized in that**, beginning on the side facing away from the back layer (4), the space (6) extends at least beyond the central point (5) of the tension member, wherein the ratio of the second diameter (d2) of the sheathed tension member (3) to the first diameter (d1) of the tension member (2) is between 1.05 and 2.25, preferably between 1.2 and 1.6, and wherein the sheath (3) of the tension members (2) has an outer contour facing the traction sheave (10), the cross section of which corresponds to the shape of a partial circle.

2. Pulling means according to Claim 1, **characterized in that** the thickness of the sheath (3) of the tension members (2) is in a range of from 0.2 to 2 mm, preferably between 0.5 and 1 mm.

3. Pulling means according to Claim 1 or 2, **characterized in that** the sheath (3) is formed from an elastomer which differs from the elastomer of the back layer (4).

4. Pulling means according to at least one of the preceding claims, **characterized in that** the elastomer is preferably a polyurethane.

5. Pulling means according to at least one of the preceding claims, **characterized in that** the ratio of the diameter (d2) of the sheathed tension member (3) to the overall thickness (D) of the pulling means (1) is D ≤ 1.

6. Pulling means according to at least one of the preceding claims, **characterized in that** the back layer (4) has a thickness (c), c being ≤ half the thickness D of the composite rope (1) at the thinnest point of c.

7. Pulling means according to at least one of the preceding claims, **characterized in that** the tension members (2) of the pulling means (1) are spaced apart in such a way that the spacing (t) between the centers (5) of the tension members (2) is less than or equal to five times the diameter (d1) of the tension members (2) and is at least d1 + 1.5 mm.

8. Pulling means according to at least one of the preceding claims, **characterized in that** the back layer (4) has a profiled surface.

9. Pulling means according to at least one of the preceding claims, **characterized in that** each pulling means (1) has at least four tension members (2).

10. Pulling means according to at least one of the preceding claims, **characterized in that** the tension members (2) are ropes, preferably made of steel.

11. Pulling means according to Claim 10, **characterized in that** the ropes (2) have an alternate S and Z lay.

12. Pulling means according to at least one of the preceding claims, **characterized in that** there is an even number of tension members (2) per pulling means (1).

13. Pulling means according to at least one of the preceding claims, **characterized in that** the diameter of a tension member (2) is between 1.5 mm and 8 mm.

14. Pulling means according to at least one of the preceding claims, **characterized in that** the surface of the back layer has a top coating.

15. Pulling means according to Claim 14, **characterized in that** the top coating is formed from a sheet-like textile, e.g. a woven fabric.

16. Pulling-means drive, especially for a lift installation, comprising a pulling means (1) according to one or more of the preceding claims and at least one traction sheave, by means of which the pulling means can be driven, wherein each sheathed tension member (3) engages in a corresponding groove (10) of the traction sheave (9), wherein the elastomer back layer (4) is arranged on the side of the tension members (2) which faces away from the side which engages in the grooves (10) of the traction sheave (9), and wherein at least one tension member engages by at least 5% of the diameter (d1) thereof in the corresponding groove (10) of the traction sheave (9).

17. Lift installation, **characterized in that** it has a pulling-means drive according to Claim 16.

## Revendications

1. Moyen de traction (1), en particulier pour une installation d'ascenseur,
comprenant des supports de traction (2) qui sont enveloppés de matériau élastomère pour former des supports de traction gainés (3), les supports de traction gainés (3) étant disposés à distance les uns des autres dans la section transversale du moyen de traction les uns à côté des autres dans un plan de telle sorte qu'entre deux supports de traction adjacents (3) soit prévu un espace libre (6), les supports de traction gainés (3) étant connectés les uns aux autres vers l'arrière par une couche arrière (4), **caractérisé en ce que** l'espace libre (6) s'étend depuis le côté opposé à la couche arrière (4) au moins jusqu'au centre (5) du support de traction, le rapport du deuxième diamètre (d2) du support de traction gainé (3) au premier diamètre (d1) du support de traction (2) étant compris entre 1,05 et 2,25, de préférence entre 1,2 et 1,6 et le gainage (3) des supports de traction (2) présentant un contour extérieur tourné vers la poulie de traction (10), dont la section transversale correspond à une forme de cercle partiel.

2. Moyen de traction selon la revendication 1, **caractérisé en ce que** l'épaisseur du gainage (3) des supports de traction (2) est comprise dans une plage de 0,2 à 2 mm, de préférence entre 0,5 et 1 mm.

3. Moyen de traction selon la revendication 1 ou 2, **caractérisé en ce que** le gainage (3) est réalisé en un élastomère qui est différent de l'élastomère de la couche arrière (4).

4. Moyen de traction selon au moins l'une quelconque des revendications précédentes, **caractérisé en ce que** l'élastomère est de préférence un polyuréthanne.

5. Moyen de traction selon au moins l'une quelconque des revendications précédentes, **caractérisé en ce que** le rapport du diamètre (d2) du support de traction gainé (3) à l'épaisseur totale (D) du moyen de traction (1) est D ≤ 1.

6. Moyen de traction selon au moins l'une quelconque des revendications précédentes, **caractérisé en ce que** la couche arrière (4) présente une épaisseur (c), c étant, à son endroit le plus étroit, inférieur ou égal à la moitié de l'épaisseur D du câble composite (1).

7. Moyen de traction selon au moins l'une quelconque des revendications précédentes, **caractérisé en ce que** les supports de traction (2) du moyen de traction (1) sont espacés les uns des autres de telle sorte que la distance (t) des centres (5) des supports de traction (2) soit inférieure ou égale à cinq fois le diamètre (d1) des supports de traction (2) et soit égale au minimum à d1 + 1,5 mm.

8. Moyen de traction selon au moins l'une quelconque des revendications précédentes, **caractérisé en ce que** la couche arrière (4) présente une surface profilée.

9. Moyen de traction selon au moins l'une quelconque des revendications précédentes, **caractérisé en ce que** chaque moyen de traction (1) présente au moins quatre supports de traction (2).

10. Moyen de traction selon au moins l'une quelconque des revendications précédentes, **caractérisé en ce que** les supports de traction (2) sont des câbles, de préférence en acier.

11. Moyen de traction selon la revendication 10, **caractérisé en ce que** les câbles (2) présentent en alternance un pas de câblage à gauche (S) et à droite (Z).

12. Moyen de traction selon au moins l'une quelconque des revendications précédentes, **caractérisé en ce que** le nombre des supports de traction (2) par moyen de traction (1) est pair.

13. Moyen de traction selon au moins l'une quelconque des revendications précédentes, **caractérisé en ce que** le diamètre d'un support de traction (2) est compris entre 1,5 mm et 8 mm.

14. Moyen de traction selon au moins l'une quelconque des revendications précédentes, **caractérisé en ce que** la surface de la couche arrière présente un revêtement de recouvrement.

15. Moyen de traction selon la revendication 14, **caractérisé en ce que** le revêtement de recouvrement se compose d'un textile plat, par exemple d'un tissu.

16. Entraînement à moyen de traction, notamment pour une installation d'ascenseur, constitué d'un moyen de traction (1) selon l'une quelconque ou plusieurs des revendications précédentes, et d'au moins une poulie de traction qui permet d'entraîner le moyen de traction, un support de traction gainé (3) venant à chaque fois en prise dans une gorge correspondante (10) de la poulie de traction (9), la couche arrière élastomère (4) étant disposée du côté du support de traction (2) qui est opposé au côté venant en prise dans les gorges (10) de la poulie de traction (9), et au moins un support de traction venant en prise sur au moins 5 % de son diamètre (d1) dans la gorge correspondante (10) de la poulie de traction (9).

17. Installation d'ascenseur, **caractérisée en ce qu'**elle présente un entraînement à moyen de traction selon la revendication 16.
